# EUROPÄISCHE PATENTSCHRIFT

(11) **EP 0 054 212 B1**
(45) Veröffentlichungstag und Bekanntmachung des Hinweises auf die Patenterteilung: **20.03.1985**
(21) Anmeldenummer: 81109996.9
(22) Anmeldetag: 29.11.1981
(51) Int. Cl.: B65D 83/00, A47K 5/12

(54) **Länglicher Behälter für einen Spender für pastöses Gut**
Dispensing container for paste-like materials
Récipient distributeur de produits pâteux

(30) Priorität: 17.12.1980 DE 8033450 U
(43) Veröffentlichungstag der Anmeldung: 23.06.1982
(73) Patentinhaber: Colgate-Palmolive Company, New York, N.Y. 10022-7499 (US)
(72) Erfinder: Prahs, Harald, D-2000 Hamburg-Wentorf (DE)
(74) Vertreter: UEXKÜLL & STOLBERG

## Beschreibung

Die Erfindung bezieht sich auf einen länglichen Behälter für einen Spender für pastöses Gut, in den ein Kolben und am Abgabeende ein Betätigungselement zur Bewegung des Kolbens einsetzbar ist und der am Abgabeende einen aussermittig bezüglich der Längsachse des Behälters angeordneten Abgabekanal für den Austritt von pastösem Gut aufweist. Ein derartiger Behälter ist in der älteren, am 9. September 1981 veröffentlichten europäischen Patentanmeldung EP-A 0036491 beschrieben, die gemäss Art. 54(3) und (4) E.P.U. als Stand der Technik gilt.

Es ist bereits ein Spender für pastöses Gut bekannt (DE-C 1 085307), bei dem der Kolben mit Hilfe eines mit ihm verbundenen Griffelementes verschoben wird, das an dem dem Abgabeende gegenüberliegenden Ende hervorsteht. Bei diesem Spender ist am Abgabeende ein Einsatz vorhanden, der ein koaxial zur Längsachse des Behälters verlaufendes Austrittsrohr sowie einen dieses Austrittsrohr umgebenden Ringraum aufweist, der über Verbindungsbohrungen mit dem Austrittsrohr verbunden ist. In den Ringraum des Einsatzes kann beispielsweise ein pastöses Gut anderer Färbung als in den übrigen Behälter eingebracht werden, so das beim Verschieben des Kolbens in Richtung auf das Abgabeende durch das Austrittsrohr pastöses Gut aus dem Behälter herausgedrückt wird. Das in Richtung auf das Abgabeende gedrückte Gut presst darüber hinaus das Gut anderer Färbung aus dem Ringraum des Einsatzes durch die Verbindungsbohrung in den austretenden Strang des anderen Gutes, so dass ein mit farbigen Streifen versehener Gutstrang erhalten wird.

Ein derartiger Einsatz mit einem Ringraum zur Aufnahme des anderen pastösen Gutes lässt sich bei einem Behälter für einen Spender mit einem aussermittigen Abgabekanal und einem im Bereich des Abgabeendes befindlichen Haltebereich für ein Betätigungselement nicht verwenden, und es ist daher Aufgabe der Erfindung, auch für einen derart ausgebildeten Behälter für einen Spender eine Möglichkeit zur Erzielung eines gestreiften Stranges aus pastösem Gut zu schaffen.

Zur Lösung dieser Aufgabe wird ein Behälter der eingangs erwähnten Art erfindungsgemäss derart ausgestaltet, dass in seinem Innenraum am Abgabeende ein über mindestens eine Verbindungsöffnung mit dem Abgabekanal verbundener Einsatz vorgesehen ist, der zu dem dem Abgabeende gegenüberliegenden Ende offen ist und aus zwei Hauptbereichen besteht, die an gegenüberliegenden Seiten der Wandung des Abgabekanals und der Wandung des Haltebereiches für das Betätigungselement liegen.

Der erfindungsgemässe Behälter verwendet somit einen in ganz besonderer Weise geformten Einsatz, durch den es möglich wird, auch bei einem aussermittig bezüglich der Längsachse des Behälters angeordneten Abgabekanal in diesen einen dünnen Strang eines andersartigen pastösen Gutes zu pressen, als im übrigen Behälter vorhanden ist.

Vorzugsweise sind die beiden Hauptbereiche des Einsatzes durch einen zwischen der Wandung des Abgabekanals und der Wandung des Haltebereichs verlaufenden Verbindungsbereich miteinander verbunden, um auf diese Weise einen möglichst grossen, durchgehend ausgebildeten Einsatz zu erhalten. Der Verbindungsbereich kann dann mit dem Abgabekanal über eine Verbindungsöffnung verbunden sein.

Um eine möglichst einfache Fertigung des gesamten Behälters zu erreichen, kann der Einsatz einstückig mit dem Abgabeende ausgebildet sein.

Die Erfindung wird im folgenden anhand der ein Ausführungsbeispiel zeigenden Figuren näher erläutert.
Fig. 1 zeigt eine Ansicht eines Behälters für einen Spender für pastöses Gut.
Fig. 2 zeigt einen Schnitt entlang der Linie 11-11 aus Fig. 1, wobei in den Behälter strichpunktiert der Boden, der Kolben, die Betätigungsstange und das Betätigungselement des Spenders eingezeichnet sind.
Fig. 3 zeigt eine Ansicht des Behälters gemäss Fig. 1 von unten.

.Der dargestellte Behälter 1 ist rohrförmig ausgebildet und hat an seinem unteren Ende einen sich zu einer Stand-Ringfläche erweiternden Flansch 2. Am oberen Ende, dem Abgabeende des Behälters 1 ist ein parallel zu seiner Längsachse, jedoch am Rand seines Innenraums verlaufender Abgabekanal 3 vorgesehen, und gegenüber diesem Abgabekanal befinden sich nach oben stehende Wände 12 und 13, in denen Lageröffnungen (nur die Lageröffnung 11 der Wand 12 ist dargestellt) vorgesehen sind, in die ein Lagerstift eingesetzt werden kann, dessen Funktion später beschrieben wird.

Wie insbesondere Fig. 3 zeigt, ist der Bereich zwischen den Wänden 13 und 12 in der Ebene des Beginns des Abgabekanals 3 durch eine Querwand 9 verschlossen, durch die sich eine Öffnung 8 erstreckt. Der übrige Teil der in der Ebene der Querwand 9 liegenden Querschnittsfläche des Behälters 1 ist zum Flansch 2 hin offen, wobei ein Teil dieses Querschnitts von der Querschnittsfläche des Abgabekanals 3 eingenommen wird. Der übrige Teil aus einem Hauptbereich 5, einem Hauptbereich 6 und einem Verbindungsbereich 7 bildet einen durchgehenden Raum, der nach oben (in Fig. 2) im wesentlichen geschlossen ist, d.h. nur der Verbindungsbereich 7 ist über eine Verbindungsöffnung 10 mit dem Abgabekanal 3 verbunden. Dabei ist der Eintrittsbereich der Verbindungsöffnung in den Abgabekanal 3, wie in Fig. 2 gezeigt, etwas gegenüber dem darunter liegenden Wandteil versetzt, so dass aus der Verbindungsöffnung 10 austretendes Gut nicht in den durch den Abgabekanal 3 austretenden Gutstrang hineingepresst zu werden braucht, sondern im Gutstrang ein entsprechender Freiraum für den Eintritt des pastösen Gutes durch die Verbindungsöffnung 10 ausgebildet wird.

In Fig. 2 ist der Aufbau des vollständigen Spenders angedeutet, wozu in diese Figur strichpunktiert ein Boden 21, ein auf einer Betätigungsstange 20 sitzender Kolben 22 mit Stützfedern 23 und ein Betätigungselement 24 eingezeichent sind. Die Betätigungsstange 20 erstreckt sich durch die Öffnung 8 und ist über einen Gelenkstift 25 mit dem Betätigungselement 24 verbunden, das von einem nicht dargestellten Lagerstift gehalten wird, der sich durch die Lageröffnung 11 in der Wand 12 sowie die entsprechende Lageröffnung 11 in der Wand 13 erstreckt. Eine Feder 26 stützt sich auf der Querwand 9 ab und drückt das Betätigungselement 24 in die dargestellte Lage.

Um pastöses Gut aus dem Abgabekanal 3 und beispielsweise andersfarbiges pastöses Gut aus den Hauptbereichen 5, 6 und dem Verbindungsbereich 7 herauszudrücken, wird das rechte Ende des Betätigungselementes 24 nach unten verschwenkt und dadurch die Betätigungsstange 20 in Fig. 2 nach oben bewegt. Bei dieser Bewegung bewegt sich der Kolben 22 wegen der Rastenwirkung der Stützfedern 23 ebenfalls nach oben und drückt so das im Behälter vorhandene pastöse Gut durch den Abgabekanal 3 nach aussen. Infolge des entstehenden Druckes wird darüber hinaus andersfarbiges pastöses Gut aus den Hauptbereichen 5 und 6 und dem Verbindungsbereich 7 durch die Verbindungsöffnung 10 gepresst und so dem sich durch den Abgabekanal 3 bewegenden Strang aus pastösem Gut zugesetzt.

Bei Freigabe des Betätigungselementes 24 bewegt sich die Betätigungsstange 20 infolge der Kraft der Feder 26 wieder nach unten, während der Kolben 22 in der erreichten Lage verbleibt, weil die Betätigungsstange 20 praktisch ohne Widerstand zwischen den Stützfedern 23 hindurchgleiten kann, um in die dargestellte Lage zu gelangen.

Der in den Figuren dargestellte Behälter ist beispielsweise aus Kunststoff gefertigt und einstükkig ausgebildet, d.h. er kann in einem Arbeitsschritt im Spritzgussverfahren hergestellt werden.

## Patentansprüche

1. Länglicher Behälter (1) für einen Spender für pastöses Gut, in den ein Kolben (22) und am Abgabeende ein Betätigungselement (24) zur Bewegung des Kolbens (22) einsetzbar ist und der am Abgabeende einen aussermittig bezüglich der Längsachse des Behälters (1) angeordneten Abgabekanal (3) für den Austritt von pastösem Gut aufweist, dadurch gekennzeichnet, dass in seinem Innenraum am Abgabeende ein über mindestens eine Verbindungsöffnung (10) mit dem Abgabekanal (3) verbundener Einsatz (5, 6, 7) vorgesehen ist, der zu dem dem Abgabeende gegenüberliegenden Ende offen ist und aus zwei Hauptbereichen (5, 6) besteht, die an gegenüberliegenden Seiten der Wandung des Abgabekanals (3) und der Wandung (12, 13) des Haltebereiches für das Betätigungselement (24) liegen.

2. Behälter nach Anspruch 1, dadurch gekennzeichnet, dass die beiden Hauptbereiche (5, 6) des Einsatzes durch einen zwischen der Wandung des Abgabekanals (3) und der Wandung (12, 13) des Haltebereichs verlaufenden Verbindungsbereich (7) miteinander verbunden sind.

3. Behälter nach Anspruch 2, dadurch gekennzeichnet, dass eine Verbindungsöffnung (10) den Abgabekanal (3) mit dem Verbindungsbereich (7) verbindet.

4. Behälter nach einem der Ansprüche 1 bis 3, dadurch gekennzeichnet, dass der Einsatz (5, 6, 7) einstückig mit dem Abgabeende ausgebildet ist.

## Claims

1. Elongate container (1) for a dispenser for paste material into which a piston (22) and at the delivery end an actuating element (24) for moving the piston (22) may be inserted and which at the delivery end has a delivery passage (3) eccentrically disposed with respect to the longitudinal axis of the container (1) for the discharge of paste material, characterised in that an insert (5, 6, 7) is provided at the delivery end in its interior connected to the delivery passage (3) by at least one connecting opening (10), which insert is open to the end opposite to the delivery end and comprises two main regions (5, 6) which lie on opposing sides of the wall of the delivery passage (3) and of the wall (12, 13) of the mounting region for the actuating element (24).

2. Container as claimed in claim 1, characterised in that the two main regions (5, 6) of the insert are connected together by a connecting region (7) extending between the wall of the delivery passage (3) and the wall (12, 13) of the mounting region.

3. Container as claimed in claim 2, characterised in that a connecting opening (10) connects the delivery passage (3) with the connecting region (7).

4. Container as claimed in one of claims 1 to 3, characterised in that the insert (5, 6, 7) is integrally constructed with the delivery end.

## Revendications

1. Récipient oblong (1) pour un distributeur de produit pâteux dans lequel peuvent être introduits un piston (22) et, au niveau de l'extrémité de distribution, un élément de commande (24) destiné à déplacer le piston (22) et qui présente à l'extrémité de distribution un canal de distribution (3) excentré par rapport à l'axe longitudinal du récipient (1) et destiné à la sortie du produit pâteux, caractérisé en ce qu'il est prévu, à l'intérieur de ce récipient, à l'extrémité de distribution, un insert (5, 6, 7) qui communique avec le canal de distribution (3) par un trou de communication au moins (10), cet insert étant ouvert vers l'extrémité opposée à l'extrémité de distribution et comprenant deux zones principales (5, 6) qui se trouvent sur les faces opposées de la paroi du canal de distribution (3) et de la paroi (12, 13) de la zone de maintien pour l'élément de commande (24).

2. Récipient selon la revendication 1, caractérisé en ce que les deux zones principales (5, 6) de l'insert communiquent par une zone de communication (7) se trouvant entre la paroi du canal de distribution (3) et la paroi (12, 13) de la zone de maintien.

3. Récipient selon la revendication 2, caractérisé en ce qu'un trou de communication (10) relie le canal de distribution (3) à la zone de communication (7).

4. Récipient selon l'une des revendications 1 à 3, caractérisé en ce que l'insert (5, 6, 7) est réalisé d'une seule pièce avec l'extrémité de distribution.
